# FASCICULE DE BREVET EUROPEEN

(11) **EP 3 658 732 B1**
(45) Date de publication et mention de la délivrance du brevet: **08.09.2021**
(21) Numéro de dépôt: 18748979.4
(22) Date de dépôt: 14.06.2018
(51) Int. Cl.: E05F 15/70

(54) **PROCÉDÉ D'ADAPTATION DE LA VITESSE DE FERMETURE D'AU MOINS UN OUVRANT DE VÉHICULE AUTOMOBILE ET SYSTÈME UTILISANT UN TEL PROCÉDÉ**
VERFAHREN ZUR ANPASSUNG DER SCHLIESSGESCHWINDIGKEIT MINDESTENS EINES FAHRZEUG-ÖFFNUNGSFLÜGELS UND SYSTEM MIT VERWENDUNG SOLCH EINES VERFAHRENS
METHOD FOR ADAPTING THE CLOSING SPEED OF AT LEAST ONE OPENING PANEL ON A MOTOR VEHICLE AND SYSTEM USING SUCH A METHOD

(30) Priorité: 26.07.2017 FR 1757095
(43) Date de publication de la demande: 03.06.2020
(73) Titulaire: PSA Automobiles SA, 78300 Poissy (FR)
(72) Inventeur: LAMY, Sylvain, 90000 Belfort (FR)
(86) Numéro de dépôt international: PCT/FR2018/051419
(87) Numéro de publication internationale: WO 2019/020879

(56) Documents cités:
- WO-A1-02/23691
- DE-A1-102011 078 827
- DE-C1- 4 229 412
- FR-A1- 2 921 401
- US-A1- 2013 024 076

## Description

L'invention est relative à un procédé d'adaptation de la vitesse de fermeture d'au moins un ouvrant de véhicule automobile, aux systèmes mettant en oeuvre un tel procédé et aux véhicules automobiles comprenant un tel système.

Il existe des systèmes et des procédés d'assistance motorisée d'au moins un ouvrant de véhicule automobile tel que le coffre, le hayon ou une porte latérale. Ces systèmes comprennent en général une unité motorisée servant à déplacer l'ouvrant depuis une position fermée vers une position ouverte, ou vice-versa, ceci en réponse à la commande d'un utilisateur. Il est également possible de programmer des positions d'ouverture intermédiaires. On peut citer à ce sujet les documents US201302407 , DE102011078827 & WO0223691.

Un exemple est présenté dans le document FR2921401 qui décrit un procédé d'asservissement d'un système d'assistance motorisée d'un ouvrant de véhicule automobile. Le procédé permet de contrôler les vitesses d'ouverture et de fermeture des deux actionneurs associés à un hayon afin qu'ils aient la même vitesse au moyen d'une seule mesure de courant.

Un autre exemple est donné par le document DE4229412 qui décrit un système d'ajustement de la vitesse d'ouverture d'un coffre selon l'angle du coffre.

Ces exemples sont intéressants mais ne répondent pas entièrement à la problématique d'usure des mécanismes d'ouverture et de fermeture des ouvrants qui a pour conséquence une variation de la vitesse de fermeture de ces ouvrants au cours de la vie du véhicule.

Lorsqu'un véhicule sort de l'usine, l'unité motorisée est programmée pour fermer l'ouvrant selon une vitesse de fermeture prédéfinie, qui a été déterminée comme étant la vitesse nécessaire pour effectuer correctement cette opération. Il a été constaté que cette vitesse nécessaire évolue en cours de vie du véhicule en diminuant (usure des joints d'étanchéité, etc.). Or, la vitesse de fermeture appliquée par le système étant programmée par avance, elle reste stable avec le temps. En conséquence de quoi, au bout d'un certain temps, l'ouvrant sera fermé avec une vitesse supérieure à la vitesse nécessaire ce qui génère un claquement important de l'ouvrant au moment de sa fermeture. Ce claquement produit un bruit qui peut devenir gênant et affecter la qualité perçue par l'utilisateur. Il serait intéressant d'apporter une solution à ce problème.

Par ailleurs, l'usure générant une variation de la vitesse nécessaire à la fermeture d'un ouvrant, peut être différente d'un ouvrant à l'autre selon son degré de sollicitation. Il serait donc intéressant de pouvoir gérer cette usure au niveau de chaque ouvrant indépendamment les uns des autres. Enfin, l'usure du mécanisme d'ouverture et de fermeture de l'ouvrant dépend aussi d'autres paramètres comme par exemple la température extérieure, si bien que pour un véhicule similaire et une sollicitation similaire des ouvrants, l'usure ne sera pas la même si le véhicule évolue dans un climat chaud, tempéré ou froid. Il y a donc un besoin d'un système pouvant s'adapter aux différentes conditions de vie du véhicule.

L'invention a pour objectif de répondre à au moins un des problèmes présentés par l'art antérieur en proposant un procédé et un système de contrôle de la vitesse de fermeture d'un ouvrant d'un véhicule doté d'un système motorisé d'ouverture et de fermeture qui permette d'adapter la vitesse de fermeture du ou des ouvrants au cours de la vie du véhicule.

A cet effet l'invention a pour objet un procédé d'adaptation de la vitesse de fermeture d'un ouvrant motorisé, l'ouvrant étant déplacé entre une position ouverte et une position fermée au moyen d'un système d'assistance motorisée, le procédé comprenant les étapes suivantes :
a) déterminer, lors d'une opération de fermeture d'un ouvrant, la véracité d'au moins une condition prédéfinie portant sur un paramètre caractérisant l'opération de fermeture de l'ouvrant, l'opération de fermeture étant effectuée selon une vitesse initiale de fermeture Vi;
b) répéter l'étape a) sur un nombre X prédéterminé d'opérations de fermeture dudit ouvrant, définissant un cycle de mesure ;
c) compter le nombre de fois où la condition prédéfinie testée à l'étape a) est vérifiée sur ledit nombre X d'opérations de fermeture, et calculer un taux de véracité Tx de ladite condition prédéfinie testée ;
d) effectuer un test de pertinence de la vitesse de fermeture Vi de l'ouvrant en comparant le taux de véracité Tx déterminé à l'étape c) au taux de référence Tref ou à l'intervalle de référence ; et
e) commander ou non une modification de la vitesse initiale de fermeture Vi en fonction du résultat de cette comparaison.

L'invention a également pour objet un système d'assistance motorisée d'au moins un ouvrant de véhicule automobile ; le système comprenant au moins un actionneur principal pour l'ouvrant, ou pour chaque ouvrant; le système comprenant en outre une unité de contrôle électronique configurée pour commander les opérations d'ouverture et de fermeture du ou des ouvrants indépendamment, au moyen du ou des actionneurs associés audit ouvrant, l'opération de fermeture étant effectuée selon une vitesse initiale de fermeture Vi, le système étant remarquable en ce qu'il est en outre configuré pour mettre en oeuvre un procédé d'adaptation de la vitesse de fermeture d'un ouvrant motorisé tel que défini ci-dessus et comprenant les étapes suivantes:
a) déterminer, lors d'une opération de fermeture d'un ouvrant, la véracité d'au moins une condition prédéfinie portant sur un paramètre caractérisant l'opération de fermeture de l'ouvrant;
b) répéter l'étape a) sur un nombre X prédéterminé d'opérations de fermeture dudit ouvrant, définissant un cycle de mesure ;
c) compter le nombre de fois où la condition prédéfinie testée à l'étape a) est vérifiée sur ledit nombre X d'opérations de fermeture, et calculer un taux de véracité Tx de la condition testée sur ledit nombre X d'opérations de fermeture;
d) effectuer un test de pertinence de la vitesse initiale de fermeture Vi de l'ouvrant en comparant le taux de véracité Tx déterminé à l'étape c) à un taux de référence Tref ou à un intervalle de référence ; et
e) commander ou non une modification de la vitesse initiale de fermeture Vi en fonction du résultat de cette comparaison.

Dans la description qui suit, et sauf indication du contraire, les termes « vitesse de fermeture » seront utilisés comme équivalents aux termes « vitesse initiale de fermeture » (i.e. Vi) et seront distincts des termes « vitesse modifiée de fermeture » Vm ou « vitesse maximale de fermeture » Vmax. L'expression « le système est configuré pour mettre en oeuvre une ou plusieurs étapes de procédé » inclut l'expression « le système comprend des moyens pour mettre en œuvre une ou plusieurs étapes de procédé ».

De préférence, l'unité de contrôle électronique est reliée à un réseau multiplexé embarqué sur le véhicule.

De préférence, l'unité de contrôle électronique est configurée pour commander l'ouverture ou la fermeture du ou des ouvrants en réponse à une commande de l'utilisateur.

De préférence, le système comprend en outre une interface homme-machine permettant à l'utilisateur d'actionner ledit système.

Comme on l'aura compris à la lecture de la définition qui vient d'en être donnée, l'invention consiste selon un premier aspect à proposer un procédé d'adaptation de la vitesse de fermeture d'au moins un ouvrant de véhicule automobile permettant effectuer un contrôle de la vitesse de fermeture du ou des ouvrants. Lorsque le procédé est mis en oeuvre par un système d'assistance motorisée d'au moins un ouvrant de véhicule automobile, il permet d'effectuer ce contrôle en plus des opérations classiques de commandes d'ouverture et de fermeture de l'ouvrant. Le procédé selon l'invention permet d'analyser les opérations de fermeture d'au moins un ouvrant, ou de chaque ouvrant, au cours de la vie du véhicule et d'adapter la vitesse de fermeture de cet ouvrant lorsqu'une déviance est constatée par rapport à la situation définie comme étant la situation normale. La condition prédéfinie portant sur un paramètre permettant de caractériser la fermeture dudit ouvrant va permettre de déterminer directement ou indirectement la vitesse de fermeture de l'ouvrant

Dans la description qui suit, lorsqu'il est indiqué que le procédé selon l'invention permet d'effectuer une action donnée, il est entendu que le système selon l'invention peut être configuré pour effectuer cette même action. Par conséquent, la description des étapes du procédé inclut la description du système mettant en oeuvre un tel procédé.

Avantageusement, le procédé permet, lors de l'étape e), de commander une modification de la vitesse initiale de fermeture Vi lorsque le taux de véracité Tx déterminé à l'étape c) est inférieur ou supérieur au taux de référence Tref ou à l'intervalle de référence.

Selon un mode préféré de réalisation de l'invention, le procédé permet de commander une diminution de la vitesse initiale de fermeture Vi de l'ouvrant lorsque le taux de véracité Tx déterminé à l'étape c) est inférieur au taux de référence Tref ou à l'intervalle de référence.

Selon une mise en œuvre préférée de l'invention, le procédé permet de garder la vitesse initiale de fermeture Vi constante lorsque le taux de véracité Tx déterminé à l'étape c) est égal au taux de référence Tref ou compris dans l'intervalle de référence.

Selon un second aspect, l'invention est remarquable en ce qu'elle permet d'adapter la vitesse de fermeture du ou des ouvrants motorisés du véhicule, tout au long de la vie du véhicule par des diminutions et par des augmentations de cette vitesse selon le besoin. On notera que l'invention permet également de ne pas modifier ladite vitesse initiale de fermeture Vi de l'ouvrant lorsque le besoin ne s'en fait pas sentir. Le procédé selon l'invention est remarquable en ce qu'il permet d'adapter la vitesse de fermeture des ouvrants d'un véhicule selon l'usure spécifique dudit véhicule qui peut varier d'un modèle de véhicule à un autre, et selon l'usure spécifique de chaque ouvrant indépendamment les uns des autres puisque celle-ci peut varier d'un ouvrant à un autre pour un même véhicule en fonction de l'utilisation qui en est faite.

Le procédé selon l'invention permet d'adapter également la vitesse de fermeture du ou des ouvrants aux situations particulières dans lesquelles se trouve le véhicule, telles que par exemple une exposition prolongée à des températures extérieures basses ou élevées, ou un changement du joint d'étanchéité disposé sur le pourtour de l'ouverture destinée à être fermée par un des ouvrants.

Selon un mode préféré de réalisation, une ou plusieurs conditions sont prédéfinies et testées par le procédé selon l'invention, la ou les conditions prédéfinies testées sont sélectionnées parmi :
- une condition de vitesse, la condition étant remplie lorsque la vitesse mesurée de fermeture de l'ouvrant est inférieure ou égale à une valeur de base prédéterminée, de préférence la valeur de base est la vitesse initiale de fermeture Vi ; et/ou
- une condition de pression, la condition étant remplie lorsque la force mesurée est inférieure ou égale à une valeur de base prédéterminée ; et/ou
- une condition d'effort au niveau d'au moins un actionneur, la condition étant remplie lorsque l'effort mesuré est inférieur ou égal à une valeur de base prédéterminée ; la condition d'effort peut être testée sur au moins un actionneur principal ou sur un actionneur de fin de fermeture ; et/ou
- une condition de surpression dans l'habitacle, la condition étant remplie lorsque la surpression mesurée est inférieure ou égale à une valeur de base prédéterminée ; et/ou
- une condition de consommation de courant électrique, la condition étant remplie lorsque la consommation de courant électrique est supérieure ou égale à une valeur de base prédéterminée ; et/ou
- une condition de bruit, la condition étant remplie lorsque le niveau de bruit détecté est inférieur à une valeur de base prédéterminée.

De préférence, le système comprend en outre :
- un capteur de vitesse du déplacement de l'ouvrant, de sorte à ce que la ou une des conditions testées soit une condition de vitesse, la condition étant remplie lorsque la vitesse mesurée de fermeture de l'ouvrant est inférieure ou égale à une valeur de base prédéterminée, de préférence la valeur de base est la vitesse initiale de fermeture Vi ; et/ou
- un capteur d'effort configuré pour mesurer la pression appliquée par l'ouvrant sur la structure du véhicule lors de la fermeture dudit ouvrant, de sorte à ce que la ou une des conditions testées soit une condition de pression, la condition étant remplie lorsque la force mesurée est inférieure ou égale à une valeur de base prédéterminée ; et/ou
- une jauge de contrainte disposée sur un des actionneurs principaux ou sur l'actionneur d'assistance de fin de fermeture, de sorte à ce que la ou une des conditions testées soit une condition d'effort au niveau d'au moins un actionneur, la condition étant remplie lorsque l'effort mesuré est inférieur ou égal à une valeur de base prédéterminée ; et/ou
- un capteur de pression disposé dans l'habitacle, de sorte à ce que la ou une des conditions testées soit une condition de surpression dans l'habitacle, la condition étant remplie lorsque la surpression mesurée est inférieure ou égale à une valeur de base prédéterminée ; et/ou
- des moyens de mesure de la consommation de courant électrique utilisée lors l'opération de fermeture de l'ouvrant, de sorte à ce que la ou une des conditions testées soit une condition de consommation de courant électrique, la condition étant remplie lorsque la consommation de courant électrique est supérieure ou égale à une valeur de base prédéterminée ; et/ou
- un capteur du bruit généré par le claquement de l'ouvrant lors de sa fermeture par les moyens motorisés, de sorte à ce que la ou une des conditions testées soit une condition de bruit, la condition étant remplie lorsque le niveau de bruit détecté est inférieur à une valeur de base prédéterminée ; et/ou
- un actionneur de fin de fermeture, et en ce que la ou au moins une condition testée est une condition d'intervention d'un actionneur de fin de fermeture lors de la fermeture de l'ouvrant, la condition étant remplie lorsque ledit actionneur de fin de fermeture intervient pour fermer ledit ouvrant.

De préférence, la ou au moins une condition testée est une condition d'intervention d'un actionneur de fin de fermeture lors de la fermeture de l'ouvrant, la condition étant remplie lorsque ledit actionneur de fin de fermeture intervient pour fermer ledit ouvrant. Cette dernière condition pouvant être testée est particulièrement utile lorsque l'ouvrant considéré est un hayon arrière ou un volet de coffre et lorsque le système est configuré pour ne faire intervenir ledit actionneur que si nécessaire.

De préférence, le système comprend un actionneur de fin de fermeture en plus d'au moins un actionneur principal, et la ou au moins une condition testée soit une condition d'intervention de l'actionneur de fin de fermeture lors de la fermeture de l'ouvrant, la condition étant remplie lorsque ledit actionneur de fin de fermeture intervient pour fermer ledit ouvrant.

Ainsi selon, un troisième aspect l'invention propose de baser l'analyse effectuée par le procédé sur des mesures et/ou sur les conditions d'utilisation effectuées en direct sur le véhicule lors de son utilisation effective.

Selon un mode de réalisation, le procédé permet de commander une augmentation ou une diminution de la vitesse selon un différentiel d'une valeur dV qui est variable et qui est déterminée lors du test de pertinence. Ainsi, de préférence, le procédé comprend les étapes suivantes:
- déterminer l'écart entre le taux de véracité Tx et le taux de référence Tref ou la borne la plus proche de l'intervalle de référence, et
- définir le différentiel dV de modification de la vitesse Vi à appliquer en fonction dudit écart.

Ou dans un mode de réalisation alternatif :
- mesurer en outre lors de l'étape a), la valeur du paramètre associé à la condition prédéfinie testée ou à au moins une des conditions prédéfinies testées lors de l'opération de fermeture de l'ouvrant et, répéter cette mesure sur le nombre X prédéterminé d'opérations de fermeture dudit ouvrant définissant un cycle de mesure, et lorsqu'une commande de modification de la vitesse initiale de fermeture est commandée à l'étape e),
- calculer la valeur moyenne de ce paramètre sur le nombre X prédéterminé d'opérations de fermeture de l'ouvrant,
- comparer la valeur moyenne de ce paramètre à la valeur choisie comme valeur de base pour tester la véracité de la condition, et déterminer l'écart entre lesdites valeurs, et
- définir le différentiel dV de modification de la vitesse initiale de fermeture Vi à appliquer en fonction de l'écart entre ladite valeur moyenne et ladite valeur de base.

De préférence, quel que soit le mode de réalisation choisi, le différentiel dV est proportionnel à l'écart ainsi déterminé.

On comprend que selon un quatrième aspect de l'invention, le procédé autorise la mise en place d'un système intelligent en ce qu'il va, d'une part, contrôler la vitesse de fermeture du ou des ouvrants en modifiant ladite vitesse, mais également d'autre part, adapter le degré de modification de la vitesse à chaque situation. Ainsi un ouvrant plus sollicité qu'un autre verra sa vitesse de fermeture être modifiée différemment de celle de l'ouvrant moins sollicité.

Alternativement, la vitesse initiale de fermeture est augmentée ou diminuée, d'un différentiel dV fixe et prédéterminé.

Selon une mise en œuvre préférée de l'invention, une vitesse maximale Vmax de fermeture de l'ouvrant à ne pas dépasser étant définie, le procédé est remarquable en ce que lorsque que le résultat de test de pertinence engendre une commande d'augmentation de la vitesse initiale de fermeture Vi de l'ouvrant selon une vitesse modifiée Vm calculée, le procédé selon l'invention comprend en outre les étapes suivantes :
- effectuer un test de sécurité en comparant la vitesse modifiée calculée à une vitesse maximale autorisée pour l'ouvrant, ladite vitesse maximale autorisée étant prédéterminée, et
- commander une modification de la vitesse initiale de fermeture de l'ouvrant égale à la vitesse maximale lorsque la vitesse modifiée calculée est supérieure à la vitesse maximale autorisée.

Ainsi, de préférence, le système comprenant en outre une consigne de vitesse maximale de fermeture de l'ouvrant à ne pas dépasser, le système est remarquable en ce que lorsque que le résultat de test de pertinence engendre une commande d'augmentation de la vitesse initiale de fermeture Vi de l'ouvrant, le système est en outre configuré pour mettre en œuvre les étapes de procédé suivantes:
- effectuer un test de sécurité en comparant la vitesse modifiée calculée à la vitesse maximale autorisée pour l'ouvrant, ladite vitesse maximale autorisée étant prédéterminée, et
- commander une modification de la vitesse initiale de fermeture de l'ouvrant égale à la vitesse maximale lorsque la vitesse modifiée calculée est supérieure à la vitesse maximale autorisée.

Selon une autre mise en œuvre préférée de l'invention, une vitesse minimale Vmin de fermeture de l'ouvrant étant définie, le procédé selon l'invention est remarquable en ce lorsque que le résultat de test de pertinence engendre une commande de diminution de la vitesse initiale de fermeture (Vi) de l'ouvrant selon une vitesse Vm calculée, le procédé comprend en outre les étapes suivantes :
- effectuer un test de sécurité en comparant la vitesse modifiée calculée à la vitesse minimale autorisée pour l'ouvrant, ladite vitesse minimale autorisée étant prédéterminée, et
- commander une modification de la vitesse initiale de fermeture de l'ouvrant égale à la vitesse minimale lorsque la vitesse modifiée calculée est inférieure à la vitesse minimale autorisée.

Ainsi, de préférence, le système comprenant en outre une consigne de vitesse minimale de fermeture de l'ouvrant à ne pas dépasser, le système est remarquable en ce que lorsque que le résultat du test de pertinence engendre une commande de diminution de la vitesse initiale de fermeture Vi de l'ouvrant, le système est en outre configuré pour mettre en œuvre les étapes de procédé suivantes:
- effectuer un test de sécurité en comparant la vitesse modifiée calculée à la vitesse minimale autorisée pour l'ouvrant, ladite vitesse minimale autorisée étant prédéterminée, et
- commander une modification de la vitesse initiale de fermeture de l'ouvrant égale à la vitesse minimale lorsque la vitesse modifiée calculée est inférieure à la vitesse minimale autorisée.

Selon un cinquième aspect, l'invention est remarquable en ce qu'elle bride les augmentations et/ou les diminutions de vitesse de fermeture du ou des ouvrants de sorte à les contenir sous la vitesse maximale autorisée déterminée par les systèmes anti-pincements généralement associés aux systèmes d'assistance motorisée d'au moins un ouvrant de véhicule automobile et/ou au-dessus d'une vitesse minimale déterminée.

De préférence, les étapes de procédé a) à e) sont effectuées en vue de réaliser un test de pertinence de la vitesse de fermeture de l'ouvrant de manière régulière et à la fin de chaque cycle d'un nombre Y prédéterminé d'opérations successives de fermeture de l'ouvrant, le nombre Y étant supérieur ou égal à X.

Selon un sixième aspect, le système et le procédé selon l'invention ne testent pas forcément la vitesse de fermeture des ouvrants de manière continue mais selon des cycles réguliers.

Selon un mode de réalisation, l'étape b) est effectuée sur un nombre X d'opérations successives de fermeture de l'ouvrant.

De manière alternative, l'étape b) est effectuée sur un nombre X d'opérations non-successives de fermeture de l'ouvrant.

Selon un septième aspect de l'invention, les tests de véracité d'au moins une condition prédéfinie sont effectués de manière discontinue, à intervalles réguliers. L'invention permet ainsi d'effectuer un échantillonnage représentatif des conditions de fermeture d'un ouvrant de véhicule sur une plus longue période, évitant de commander des changements de vitesse de fermeture de porte suite à l'exposition du véhicule à une situation exceptionnelle et temporaire (par exemple un changement temporaire de température).

Eventuellement, le système comprend en outre des moyens manuels de commande et/ou de paramétrage d'un test de pertinence de la fermeture de l'ouvrant.

Selon un huitième aspect de l'invention, l'utilisateur peut déclencher lui-même la mise en œuvre du procédé ou d'un test de pertinence par le biais d'une interface homme-machine. Cette fonctionnalité du système selon l'invention est particulièrement utile lors des opérations de maintenance du véhicule, par exemple lors d'un changement du joint d'étanchéité bordant l'ouverture destinée à être fermée par un ouvrant.

Enfin, l'invention a pour objet un véhicule automobile comprenant au moins un ouvrant dont la fermeture peut être commandée par des moyens motorisés, le véhicule étant remarquable en ce qu'il comprend un système d'assistance motorisée d'au moins un ouvrant tel que défini ci-dessus.

D'autres aspects et avantages de l'invention apparaîtront clairement à la lecture de la description qui suit donnée en référence à la planche de dessin annexée sur laquelle la figure 1 est une représentation du logigramme du procédé d'adaptation de la vitesse de fermeture d'un ouvrant selon l'invention pour un cycle de mesure avec un test de pertinence et pour une seule condition testée. Les chiffres de référence utilisés sur le logigramme sont repris listés à la fin de la présente description.

Le système d'assistance motorisée d'au moins un ouvrant de véhicule automobile et le procédé de contrôle de la vitesse de fermeture d'un ouvrant motorisé associé, seront décrits conjointement et en référence à la figure 1. Pour des raisons de clarté, le système et le procédé seront décrits en rapport avec un seul ouvrant, néanmoins l'homme du métier adaptera sans peine la description qui suit à la gestion de plusieurs ouvrants d'un même véhicule. De même, ils sont décrits en relation avec le test d'une seule condition, mais il est possible de tester plus d'une condition.

Le système d'assistance motorisée d'au moins un ouvrant selon l'invention comprend pour chaque ouvrant au moins un actionneur principal et, dans notre exemple, un actionneur de fin de fermeture. Le ou les actionneurs principaux déplacent l'ouvrant en vue de son ouverture ou de sa fermeture selon une vitesse prédéterminée, en particulier le ou les actionneurs principaux déplacent l'ouvrant en vue de sa fermeture selon une vitesse initiale de fermeture Vi. Lorsque l'ouvrant est un hayon arrière de véhicule ou un volet de coffre, le système utilisera préférentiellement, et de manière connue, deux actionneurs principaux pour l'entraînement du hayon ou de volet de coffre. Lors de la fermeture de l'ouvrant, le ou les actionneurs principaux sont commandés pour déplacer l'ouvrant jusqu'en entrée de serrure, c'est-à-dire jusqu'à ce que la serrure soit enclenchée au niveau de son premier cran. Un actionneur de fin de fermeture prend alors le relais et termine l'opération de fermeture de l'ouvrant en déplaçant l'ouvrant jusqu'à enclencher la serrure au niveau de son deuxième cran. L'ouvrant est alors fermé.

Lorsque l'ouvrant est un hayon ou un volet de coffre, l'intervention de l'actionneur de fin de fermeture n'est pas forcément automatique. En effet, la force générée par le déplacement de l'ouvrant aidé par la force de gravité peut permettre de fermer directement l'ouvrant jusqu'au deuxième cran de la serrure par la seule action des actionneurs principaux. La vitesse de fermeture de l'ouvrant est alors réglée pour que l'actionneur de fin de fermeture intervienne par exemple dans 30 % des opérations de fermeture de l'ouvrant. Lorsque l'ouvrant est une porte latérale coulissante, l'intervention de l'actionneur de fin de fermeture peut être systématique, à chaque fermeture de l'ouvrant.

Les fonctions de commande de l'ouverture et de la fermeture de l'ouvrant selon une vitesse d'ouverture et de fermeture donnée sont mises en œuvre par le système par l'envoi d'instructions depuis une unité électronique auxdits actionneurs, par exemple au moyen d'un réseau multiplexé embarqué sur le véhicule, ou par le biais d'un dispositif de pilotage qui est propre audit système. L'unité électronique va comprendre classiquement au moins une mémoire et au moins un calculateur.

On rappelle au besoin que les réseaux multiplexés sont des réseaux de communication numérique permettant à des équipements électriques ou des sous-ensembles d'équipements électriques de communiquer entre eux avec un nombre de fils réduit. La mise en œuvre de tels réseaux multiplexés sur un véhicule est connue de l'homme du métier et ne sera pas détaillée plus avant. A titre d'exemple, l'invention peut mettre en œuvre un réseau de type CAN (acronyme de Controller Area Network), de type LIN (acronyme de Local Interconnect Network), de type MOST (acronyme de Media Oriented System Transport), de type Flexray, ou d'autres types de réseaux multiplexés.

Les fonctions de commande d'ouverture et de fermeture peuvent être automatisées et/ou actionnées manuellement par l'utilisateur du véhicule au moyen d'un bouton de commande manuelle disposé sur le tableau de bord ou d'une interface homme-machine. Ladite interface comprend classiquement un afficheur permettant à l'utilisateur de commander et/ou de paramétrer le système. Différents types d'afficheurs peuvent être utilisés, par exemple des afficheurs à commande vocale ou comprenant un écran tactile.

Le système selon l'invention peut également comprendre ou utiliser un ou plusieurs moyens de mesure choisis parmi un capteur de vitesse du déplacement de l'ouvrant, un capteur de pression, une jauge de contrainte, des moyens de mesure de la consommation de courant électrique et/ ou un capteur de bruit.

De préférence, le système comprend ou utilise un capteur de vitesse du déplacement de l'ouvrant, et l'unité de contrôle électronique reçoit une mesure de la vitesse effective de fermeture de l'ouvrant. De préférence encore, le système comprend ou utilise un capteur de pression configuré pour mesurer la pression appliquée par l'ouvrant sur la structure du véhicule lors de la fermeture dudit ouvrant, et l'unité de contrôle électronique reçoit une mesure de ladite pression. Eventuellement, le système comprend ou utilise une ou plusieurs jauges de contrainte disposées sur au moins un des actionneurs principaux ou sur l'actionneur d'assistance de fin de fermeture, et l'unité de contrôle électronique reçoit une mesure de l'effort mise en œuvre par le ou les actionneurs. Optionnellement, le système comprend ou utilise un capteur de pression disposé dans l'habitacle, et l'unité de contrôle électronique reçoit une mesure de la pression de l'habitacle. De manière également optionnelle, le système comprend ou utilise des moyens de mesure de la consommation de courant électrique utilisée par un ou plusieurs actionneurs lors l'opération de fermeture de l'ouvrant, et l'unité de contrôle électronique reçoit une mesure de cette consommation. Enfin, préférentiellement, le système comprend ou utilise un capteur de bruit (par exemple un micro) disposé à l'intérieur de l'habitacle et l'unité de contrôle reçoit une mesure du son émis par le claquement de l'ouvrant lors de sa fermeture exprimée en décibels.

Le fonctionnement du système selon l'invention et le procédé d'adaptation de la vitesse de fermeture d'un ouvrant vont maintenant être décrits plus précisément en référence au logigramme de la figure 1.

Lorsque la fermeture motorisée d'un ouvrant est commandée 1, le système est configuré pour effectuer un ou plusieurs tests relatifs à cette fermeture lui permettant de déterminer si la vitesse de fermeture paramétrée est pertinente. Pour ce faire, le système va, dans une étape préliminaire 2, déterminer si l'opération de fermeture fait partie d'un cycle de mesure ou non. Cette condition sera vue en détail plus loin. Lorsque c'est le cas, il va procéder à un ou plusieurs tests pour déterminer la véracité d'au moins une condition prédéfinie. Sur l'exemple de réalisation illustré sur le logigramme de la figure 1, une seule condition est testée. Lorsque ce n'est pas le cas le système revient à son état initial après avoir comptabilisé la commande. En effet, comme nous le verrons plus loin les opérations de fermeture d'ouvrant utilisées dans un même cycle de mesure peuvent ne pas être successives.

Selon l'invention, la ou les conditions testées peuvent être sélectionnées parmi : une condition de vitesse, une condition de pression sur la structure du véhicule, une condition de pression dans l'habitacle, une condition d'effort au niveau du ou des actionneurs principaux, une condition d'effort au niveau de l'actionneur de fin de fermeture, une condition de consommation d'énergie, et une condition de bruit. La liste donnée ici est non-exhaustive et pourra être complétée par l'homme du métier par d'autres conditions portant sur un paramètre caractérisant l'opération de fermeture de l'ouvrant et permettant de déterminer directement ou indirectement la vitesse effective de fermeture de l'ouvrant.

Pour réaliser le test de la véracité de la condition, le système va mesurer la valeur du paramètre associé à cette condition 3, par exemple un volume de décibels lors du claquement de l'ouvrant si la condition testée et une condition de bruit. Puis comparer la valeur mesurée à une valeur de base prédéterminée 4.

Selon l'invention, la condition testée est remplie lorsque la valeur de la mesure réalisée, et comparée à une valeur de base, est soit inférieure ou égale, soit supérieure ou égale à cette valeur de base selon les cas. D'une manière générale la condition est remplie lorsque la mesure montre directement ou indirectement que la vitesse de l'ouvrant est correcte. Par exemple, dans le cas d'une condition de bruit, la condition est remplie lorsque que le bruit généré par le claquement de l'ouvrant est en dessous d'une valeur de base donnée de décibels.

Lorsque le système est configuré pour n'utiliser qu'occasionnellement l'actionneur de fin de fermeture, c'est par exemple le cas lorsque l'ouvrant considéré est un hayon arrière ou un volet de coffre, une condition d'utilisation de l'actionneur de fin de fermeture peut être ajoutée à la liste établie ci-dessus. Dans ce cas la condition est remplie lorsque ledit actionneur de fin de fermeture intervient pour fermer ledit ouvrant, et il n'y a pas de mesure de valeur de paramètre.

De préférence, lorsque plusieurs conditions sont testées, un résultat positif est généré lorsque toutes les conditions sont remplies.

De manière optionnelle, la valeur du paramètre associé à la condition testée est conservée en mémoire par l'unité de contrôle électronique en même temps que l'information selon laquelle la condition est remplie ou non.

L'opération de test de la véracité d'une ou plusieurs conditions, ainsi que l'éventuel mise en mémoire de la valeur du paramètre associé à la condition testée, est répétée sur un nombre X prédéterminé d'opérations de fermeture dudit ouvrant, définissant un cycle de mesure. Le nombre X est au moins de 5, il est par exemple compris entre 5 et 100, de préférence il est compris entre 10 et 50. Selon l'invention, les opérations de fermeture d'un ouvrant faisant partie d'un cycle de mesure peuvent être successives ou réparties régulièrement sur un ensemble plus grand Y d'opérations de fermeture. Par exemple, le système peut tester une opération de fermeture sur 2, ou sur 3, ou sur 5. Ainsi, par exemple, le système testera un nombre X de 10 opérations de fermeture sur un nombre total Y de 20 opérations de fermeture, soit une opération sur deux.

Après chaque test de véracité 4, le système va vérifier si le cycle de mesure est complet ou non 5. Une fois le cycle de mesure complété, le système va compter le nombre de fois ou la condition testée est remplie et calculer un taux de véracité Tx de la condition testée sur ledit nombre X d'opérations de fermeture 6. Il effectue ensuite un test de pertinence de la vitesse de fermeture de l'ouvrant 7 en comparant le taux de véracité Tx à un taux de référence Tref ou un intervalle de référence ; et il commande ou non une modification de la vitesse initiale de fermeture Vi en fonction du résultat de cette comparaison.

Dans notre exemple, les taux de véracité Tx et de référence Tref sont exprimés en pourcentages. Le taux de référence sera choisi sans peine par l'homme du métier en fonction de la condition testée. Par exemple si la condition testée est l'utilisation de l'actionneur de fin de fermeture, le taux de référence pourra être de 30 % ou pourra être un intervalle de référence allant de 25 à 35 %.

Ainsi, le système est préférentiellement configuré pour garder la vitesse initiale de fermeture Vi constante 8 lorsque le taux de véracité Tx est égal au taux de référence Tref ou compris dans l'intervalle de référence. Le test de pertinence est alors terminé 9 et le système va initier un nouveau cycle de mesure et un nouveau test de pertinence.

Lorsque le taux de véracité Tx est différent du taux de référence Tref ou n'est pas compris dans l'intervalle de référence 10. Le test de pertinence détermine si le taux de véracité Tx est supérieur ou inférieur au taux de référence Tref 11.

Dans notre exemple de réalisation, un taux de véracité Tx inférieur au taux de référence Tref signifie que l'ouvrant est actionné à une vitesse trop importante et que cette vitesse doit être diminuée. L'homme du métier pourra sans peine paramétrer les tests de condition et de pertinence à l'inverse.

Donc lorsque le taux de véracité Tx est inférieur au taux de référence Tref ou à l'intervalle de référence 12, le résultat du test de pertinence indique qu'il faut diminuer la vitesse de fermeture de l'ouvrant et commande 13 une modification de la vitesse de fermeture de l'ouvrant selon une vitesse calculée 14 comme étant Vm = Vi - dV ; dV étant le différentiel de vitesse à appliquer à la vitesse initiale Vi pour obtenir la vitesse modifiée Vm. Le test de pertinence est alors terminé 9, et le système va initier un nouveau cycle de mesure et un nouveau test de pertinence, la vitesse modifiée Vm étant devenue la nouvelle vitesse initiale Vi.

A l'inverse, lorsque le taux de véracité Tx est supérieur au taux de référence Tref ou à l'intervalle de référence 15, le résultat du test de pertinence indique qu'il faut augmenter la vitesse de fermeture de l'ouvrant et commande 16 une modification de la vitesse de fermeture de l'ouvrant selon une vitesse calculée 17 comme étant Vm = Vi + dV ; dV étant le différentiel de vitesse à appliquer à la vitesse initiale Vi pour obtenir la vitesse modifiée Vm. Le test de pertinence est alors terminé 9, et le système va initier un nouveau cycle de mesure et un nouveau test de pertinence, la vitesse modifiée Vm étant devenue la nouvelle vitesse initiale Vi.

La répétition du test de pertinence à intervalles régulier tout au long de la vie du véhicule permet au système de s'adapter aux circonstances rencontrées par le véhicule à tout moment.

Selon un mode de réalisation préféré, le système est en outre configuré pour ne pas autoriser un dépassement la vitesse maximale autorisée par les systèmes anti-pincements généralement associés aux systèmes d'assistance motorisée d'au moins un ouvrant de véhicule automobile. Il va donc effectuer préalablement à ladite commande 16 d'augmentation de vitesse, un test de sécurité 18 en comparant la vitesse augmentée calculée Vm à la vitesse maximale autorisée Vmax pour l'ouvrant et le système est configuré pour autoriser ne pas commander une augmentation de vitesse qui soit supérieure à la vitesse maximale. Si le résultat du test de sécurité montre que la vitesse modifiée calculée devait être supérieure à la vitesse maximale, celle-ci serait remplacée par la vitesse maximale. En d'autres termes, le système est configuré pour commander 19 une augmentation de la vitesse de fermeture de l'ouvrant selon une vitesse modifiée Vm qui est égale à la vitesse maximale autorisée Vmax. Le test de pertinence est alors terminé 9, et le système va initier un nouveau cycle de mesure et un nouveau test de pertinence, la vitesse modifiée (en l'espèce, Vmax) étant devenue la nouvelle vitesse initiale Vi.

Selon un mode de réalisation non représenté sur le logigramme, le système est en outre configuré pour ne pas autoriser un dépassement la vitesse minimale prédéfinie. Il va donc effectuer préalablement à ladite commande de diminution de vitesse, un test de sécurité en comparant la vitesse diminuée calculée Vm à la vitesse minimale autorisée Vmin pour l'ouvrant et le système est configuré pour autoriser ne pas commander une diminution de vitesse qui soit inférieure à la vitesse minimale. Si le résultat du test de sécurité montre que la vitesse modifiée calculée devait être inférieure à la vitesse minimale, celle-ci serait remplacée par la vitesse minimale. En d'autres termes, le système est configuré pour commander une diminution de la vitesse de fermeture de l'ouvrant selon une vitesse modifiée Vm qui est égale à la vitesse minimale autorisée Vmin. Le test de pertinence est alors terminé, et le système va initier un nouveau cycle de mesure et un nouveau test de pertinence, la vitesse modifiée (en l'espèce, Vmin) étant devenue la nouvelle vitesse initiale Vi.

Selon l'invention, le différentiel de vitesse dV appliqué pour diminuer ou augmenter la vitesse initiale peut être soit fixe et prédéterminé, soit variable et proportionnel aux mesures effectuées.

Ainsi, selon un mode de réalisation de l'invention (non représenté), le système va commander une augmentation ou une diminution de la vitesse Vi selon un différentiel d'une valeur dV qui est prédéterminée et fixe. De préférence la valeur d'incrémentation dV(+) est différente de la valeur de décrémentation dV(-), de préférence encore la valeur d'incrémentation dV(+) est inférieure à la valeur de décrémentation dV(-). Par exemple dV(+) est choisi pour être compris entre 0.6 dV(-) et 0.9 dV(-). L'invention est alors remarquable en ce que le système est configuré pour répéter le cycle de mesure, la détermination du taux de véracité de la condition testée et le test de pertinence aussi souvent que nécessaire jusqu'à ce que la vitesse de l'ouvrant soit considérée comme correcte et que le résultat du test de pertinence ne modifie plus la vitesse de fermeture de l'ouvrant. Le système va converger vers la vitesse idéale.

Selon un mode de réalisation alternatif, le système va commander d'augmenter ou de diminuer la vitesse selon un différentiel d'une valeur dV qui est variable et déterminée conjointement ou successivement au test de pertinence. Ainsi, de préférence, le système va effectuer un calcul du différentiel à appliquer dV 20. Pour ce faire, le système est en outre configuré pour :
- mesurer la valeur du paramètre associé à la condition testée lors d'une opération d'ouverture de l'ouvrant et, répéter cette mesure sur un nombre X prédéterminé d'opérations de fermeture dudit ouvrant définissant un cycle de mesure,
- calculer la valeur moyenne de ce paramètre sur le nombre X prédéterminé d'opérations de fermeture de l'ouvrant,
- comparer la valeur moyenne de ce paramètre à la valeur choisie comme valeur de base pour tester la véracité de la condition, et déterminer l'écart entre lesdites valeurs, et
- définir le différentiel dV de modification de la vitesse Vi à appliquer en fonction de l'écart entre ladite valeur moyenne et ladite valeur de base.

De préférence, le différentiel dV est proportionnel à l'écart entre la valeur moyenne calculée du paramètre et la valeur de base.

Selon un autre mode de réalisation, le système va commander d'augmenter ou de diminuer la vitesse selon un différentiel d'une valeur dV qui est variable et déterminée conjointement ou successivement au test de pertinence. De préférence, le système va effectuer un calcul du différentiel à appliquer dV 20. Pour ce faire, le système est en outre configuré pour :
- déterminer l'écart entre le taux de véracité Tx et le taux de référence Tref ou la borne la plus proche de l'intervalle de référence, et
- définir le différentiel dV de modification de la vitesse Vi à appliquer en fonction dudit écart.

La liste des références de la figure 1 est comme suit :
1 : Commande fermeture d'un ouvrant
2 : Test : prise en compte de la commande de fermeture dans un cycle de mesures ?
3 : Mesure de la valeur du paramètre associé à la condition testée
4 : Test : la condition est vérifiée/remplie ? (par exemple : comparaison de la valeur mesurée à une valeur de base prédéterminée (= valeur de référence), ou utilisation ou non d'un dispositif embarqué dans le véhicule)
5 : Test : cycle de mesures complété ?
6 : Calcul du taux de véracité de la condition Tx
7 : Test pertinence de la vitesse de fermeture de l'ouvrant : Tx = T ref ?
8 : Résultat du test 7 : Tx = T ref.
9 : Fin du test.
10 : Résultat du test 7 Tx est différent de T ref
11 : Test pertinence de la vitesse de fermeture de l'ouvrant : Tx < Tref ?
12 : Résultat du test 11 : Tx < Tref.
13 : Commande vitesse fermeture ouvrant = Vm
14 : Calcul Vm = Vi - dV
15 : Résultat du test 11 : Tx > Tref.
16 : Commande vitesse fermeture ouvrant = Vm
17 : Calcul Vm = Vi - dV
18 : Test sécurité Vm ≤ Vmax
19 : Commande vitesse fermeture ouvrant = Vmax
20 : Calcul dV

## Revendications

1. Procédé d'adaptation de la vitesse de fermeture d'un ouvrant motorisé, l'ouvrant étant déplacé entre une position ouverte et une position fermée au moyen d'un système d'assistance motorisée, le procédé comprenant les étapes suivantes :
a) déterminer, lors d'une opération de fermeture d'un ouvrant, la véracité d'au moins une condition prédéfinie portant sur un paramètre caractérisant l'opération de fermeture de l'ouvrant, l'opération de fermeture étant effectuée selon une vitesse initiale de fermeture Vi;
b) répéter l'étape a) sur un nombre X prédéterminé d'opérations de fermeture dudit ouvrant, définissant un cycle de mesure,
c) compter le nombre de fois où la condition prédéfinie testée à l'étape a) est vérifiée sur ledit nombre X d'opérations de fermeture, et calculer un taux de véracité (Tx) de ladite condition prédéfinie testée sur ledit nombre X d'opérations de fermeture;
d) effectuer un test de pertinence de la vitesse initiale de fermeture (Vi) de l'ouvrant en comparant le taux de véracité (Tx) déterminé à l'étape c) à un taux de référence (Tref) ou un intervalle de référence ; et
e) commander ou non une modification de la vitesse initiale de fermeture (Vi) en fonction du résultat de cette comparaison.

2. Procédé selon la revendication 1 **caractérisé en ce qu'**il permet, lors de l'étape e), de commander une modification de la vitesse initiale de fermeture (Vi) lorsque le taux de véracité (Tx) déterminé à l'étape c) est inférieur ou supérieur au taux de référence (Tref) ou à l'intervalle de référence, de préférence le procédé permet de commander une diminution de la vitesse initiale de fermeture (Vi) de l'ouvrant lorsque le taux de véracité (Tx) déterminé est inférieur au taux de référence (Tref) ou à l'intervalle référence.

3. Procédé selon l'une des revendications 1 ou 2, **caractérisé en ce que** la ou les conditions prédéfinies testées sont sélectionnées parmi :
- une condition de vitesse, la condition étant remplie lorsque la vitesse mesurée de fermeture de l'ouvrant est inférieure ou égale à une valeur de base prédéterminée, de préférence la valeur de base est la vitesse initiale de fermeture (Vi) ; et/ou
- une condition de pression, la condition étant remplie lorsque la force mesurée est inférieure ou égale à une valeur de base prédéterminée ; et/ou
- une condition d'effort au niveau d'au moins un actionneur, la condition étant remplie lorsque l'effort mesuré est inférieur ou égal à une valeur de base prédéterminée ; et/ou
- une condition de surpression dans l'habitacle, la condition étant remplie lorsque la surpression mesurée est inférieure ou égale à une valeur de base prédéterminée ; et/ou
- une condition de consommation de courant électrique, la condition étant remplie lorsque la consommation de courant électrique est supérieure ou égale à une valeur de base prédéterminée ; et/ou
- une condition de bruit, la condition étant remplie lorsque le niveau de bruit détecté est inférieur à une valeur de base prédéterminée.

4. Procédé selon la revendication 1 à 3 **caractérisé en ce que** la ou au moins une condition testée est une condition d'intervention d'un actionneur de fin de fermeture lors de la fermeture de l'ouvrant, la condition étant remplie lorsque ledit actionneur de fin de fermeture intervient pour fermer ledit ouvrant.

5. Procédé selon la revendication 1 à 4 **caractérisé en ce qu'**il comprend en outre les étapes suivantes :
- mesurer en outre lors de l'étape a), la valeur du paramètre associé à la condition prédéfinie testée ou à au moins une des conditions prédéfinies testées lors de l'opération de fermeture de l'ouvrant et, répéter cette mesure sur le nombre X prédéterminé d'opérations de fermeture dudit ouvrant définissant un cycle de mesure, et lorsqu'une commande de modification de la vitesse initiale de fermeture est commandée à l'étape e) :
- calculer la valeur moyenne de ce paramètre sur le nombre X prédéterminé d'opérations de fermeture de l'ouvrant,
- comparer la valeur moyenne de ce paramètre à la valeur choisie comme valeur de base pour tester la véracité de la condition, et déterminer l'écart entre lesdites valeurs, et
- définir le différentiel dV de modification de la vitesse Vi à appliquer en fonction de l'écart entre ladite valeur moyenne et ladite valeur de base.

6. Procédé selon l'une des revendications 1 à 5, une vitesse maximale (Vmax) de fermeture de l'ouvrant à ne pas dépasser étant définie, le procédé est **caractérisé en ce que** lorsque que le résultat de test de pertinence engendre une commande d'augmentation de la vitesse initiale de fermeture (Vi) de l'ouvrant selon une vitesse Vm calculée, le procédé comprend en outre les étapes suivantes:
- effectuer un test de sécurité en comparant la vitesse modifiée (Vm) calculée à une vitesse maximale (Vmax) autorisée pour l'ouvrant, ladite vitesse maximale (Vmax) autorisée étant prédéterminée, et
- commander une modification de la vitesse initiale de fermeture (Vi) de l'ouvrant égale à la vitesse maximale (Vmax) lorsque la vitesse modifiée (Vm) calculée est supérieure à la vitesse maximale (Vmax) autorisée.

7. Procédé selon l'une des revendications 1 à 6 **caractérisé en ce que** l'étape b) est effectuée sur un nombre X d'opérations successives de fermeture de l'ouvrant.

8. Système d'assistance motorisée d'au moins un ouvrant de véhicule automobile ; le système comprenant au moins un actionneur principal pour l'ouvrant ou pour chaque ouvrant; le système comprenant en outre une unité de contrôle électronique configurée pour commander les opérations d'ouverture et de fermeture du ou des ouvrants indépendamment, au moyen du ou des actionneurs associés audit ouvrant, l'opération de fermeture étant effectuée selon une vitesse initiale de fermeture (Vi), le système étant **caractérisé en ce qu'**il est en outre configuré pour mettre en oeuvre un procédé d'adaptation de la vitesse de fermeture d'un ouvrant motorisé selon l'une des revendications 1 à 7, le procédé comprenant les étapes suivantes:
a) déterminer, lors d'une opération de fermeture d'un ouvrant, la véracité d'au moins une condition prédéfinie portant sur un paramètre caractérisant l'opération de fermeture de l'ouvrant ;
b) répéter l'étape a) sur un nombre X prédéterminé d'opérations de fermeture dudit ouvrant, définissant un cycle de mesure,
c) compter le nombre de fois où la condition prédéfinie testée à l'étape a) est vérifiée sur ledit nombre X d'opérations de fermeture, et calculer un taux de véracité (Tx) de la condition testée sur ledit nombre X d'opérations de fermeture;
d) effectuer un test de pertinence de la vitesse initiale de fermeture (Vi) de l'ouvrant en comparant le taux de véracité (Tx) déterminé à l'étape c) à un taux de référence (Tref) ou un intervalle de référence ; et
e) commander ou non une modification de la vitesse initiale de fermeture (Vi) en fonction du résultat de cette comparaison.

9. Système selon la revendication 8, **caractérisé en ce qu'**il comprend en outre :
- un capteur de vitesse du déplacement de l'ouvrant, et **en ce que** la ou une des conditions testées est une condition de vitesse, la condition étant remplie lorsque la vitesse mesurée de fermeture de l'ouvrant est inférieure ou égale à une valeur de base prédéterminée, de préférence la valeur de base est la vitesse initiale de fermeture (Vi) ; et/ou
- un capteur d'effort configuré pour mesurer la pression appliquée par l'ouvrant sur la structure du véhicule lors de la fermeture dudit ouvrant, et **en ce que** la ou une des conditions testées est une condition de pression, la condition étant remplie lorsque la force mesurée est inférieure ou égale à une valeur de base prédéterminée ; et/ou
- une jauge de contrainte disposée sur un des actionneurs principaux ou sur l'actionneur d'assistance de fin de fermeture, et **en ce que** la ou une des conditions testées est une condition d'effort au niveau d'au moins un actionneur, la condition étant remplie lorsque l'effort mesuré est inférieur ou égal à une valeur de base prédéterminée ; et/ou
- un capteur de pression disposé dans l'habitacle, et **en ce que** la ou une des conditions testées est une condition de surpression dans l'habitacle, la condition étant remplie lorsque la surpression mesurée est inférieure ou égale à une valeur de base prédéterminée ; et/ou
- des moyens de mesure de la consommation de courant électrique utilisée lors l'opération de fermeture de l'ouvrant, et **en ce que** la ou une des conditions testées est une condition de consommation de courant électrique, la condition étant remplie lorsque la consommation de courant électrique est supérieure ou égale à une valeur de base prédéterminée ; et/ou
- un capteur du bruit généré par le claquement de l'ouvrant lors de sa fermeture par les moyens motorisés, et **en ce que** la ou une des conditions testées est une condition de bruit, la condition étant remplie lorsque le niveau de bruit détecté est inférieur à une valeur de base prédéterminée ; et/ou
- un actionneur de fin de fermeture, et **en ce que** la ou au moins une condition testée est une condition d'intervention d'un actionneur de fin de fermeture lors de la fermeture de l'ouvrant, la condition étant remplie lorsque ledit actionneur de fin de fermeture intervient pour fermer ledit ouvrant.

10. Véhicule automobile comprenant au moins un ouvrant dont la fermeture peut être commandée par des moyens motorisés, le véhicule étant **caractérisé en ce qu'**il comprend un système d'assistance motorisée d'au moins un ouvrant selon l'une des revendications 8 ou 9.

## Patentansprüche

1. Verfahren zur Anpassung der Schließgeschwindigkeit eines motorisierten Flügels, wobei der Flügel mittels eines motorischen Hilfssystems zwischen einer offenen und einer geschlossenen Position bewegt wird, wobei das Verfahren die folgenden Schritte umfasst:
a) bei einem Schließvorgang eines Flügels die Richtigkeit mindestens einer vorgegebenen Bedingung für einen Parameter, der den Schließvorgang des Flügels kennzeichnet, bestimmen, wobei der Schließvorgang mit einer anfänglichen Schließgeschwindigkeit Vi durchgeführt wird;
b) Schritt a für eine vorgegebene Anzahl X von Schließvorgängen des Flügels wiederholen, die einen Messzyklus definieren;
c) Zählen der Anzahl von Malen, mit der die in Schritt a getestete vordefinierte Bedingung auf diese Anzahl X von Schließvorgängen geprüft wird, und Berechnen einer Genauigkeit (Tx) der geprüften vordefinierten Bedingung auf diese Anzahl X von Schließvorgängen;
d) einen Relevanztest für die anfängliche Verschlussgeschwindigkeit (Vi) des Flügels durch Vergleich der in Schritt c ermittelten Wahrheitsrate (Tx) mit einem Referenzwert (Tref) oder einem Referenzwert durchführen; und
e) eine Änderung der Schließvorgangsgeschwindigkeit (Vi) in Abhängigkeit vom Ergebnis dieses Vergleichs steuern oder nicht.

2. Verfahren nach Anspruch 1, **dadurch gekennzeichnet, dass** es im Schritt e) ermöglicht, eine Änderung der anfänglichen Schließgeschwindigkeit (Vi) zu steuern, wenn die in Schritt c) bestimmte Wahrheitsrate (Tx) kleiner oder größer als die Referenzrate (Tref) oder das Referenzintervall ist, wobei vorzugsweise das Verfahren es ermöglicht, eine Verringerung der anfänglichen Schließgeschwindigkeit (Vi) des Flügels zu steuern, wenn die bestimmte Wahrheitsrate (Tx) kleiner als die Referenzrate (Tref) oder das Referenzintervall ist.

3. Verfahren nach einem der Ansprüche 1 oder 2, **dadurch gekennzeichnet, dass** die getestete(n) vordefinierte(n) Bedingung(en) ausgewählt wird/werden aus:
- eine Geschwindigkeitsbedingung, wobei die Bedingung erfüllt ist, wenn die gemessene Schließgeschwindigkeit des Flügels kleiner oder gleich einem vorgegebenen Basiswert ist, vorzugsweise ist der Basiswert die anfängliche Schließgeschwindigkeit (Vi); und/oder
- eine Druckbedingung, die erfüllt ist, wenn die gemessene Kraft kleiner oder gleich einem vorgegebenen Basiswert ist; und/oder
- eine Kraftbedingung an mindestens einem Aktuator, die erfüllt ist, wenn die gemessene Kraft kleiner oder gleich einem vorgegebenen Basiswert ist; und/oder
- eine Überdruckbedingung im Fahrgastraum, die erfüllt ist, wenn der gemessene Überdruck kleiner oder gleich einem vorgegebenen Basiswert ist; und/oder
- eine Stromverbrauchsbedingung, wobei die Bedingung erfüllt ist, wenn der Stromverbrauch größer oder gleich einem vorgegebenen Basiswert ist; und/oder
- eine Geräuschbedingung, die erfüllt ist, wenn der erfasste Geräuschpegel unter einem vorgegebenen Basiswert liegt.

4. Verfahren nach einem der Ansprüche 1 bis 3, **dadurch gekennzeichnet, dass** die oder mindestens eine getestete Bedingung eine Bedingung für das Eingreifen eines Betätigungselements am Ende des Schließens beim Schließen des Flügels ist, wobei die Bedingung erfüllt ist, wenn das Betätigungselement am Ende des Schließens zum Schließen des Flügels eingreift.

5. Verfahren nach Anspruch 1 bis 4, **dadurch gekennzeichnet, dass** es ferner die folgenden Schritte umfasst:
- in Schritt a) zusätzlich den Wert des Parameters messen, der mit der geprüften vordefinierten Bedingung oder mindestens einer der geprüften vordefinierten Bedingungen während des Schließvorgangs des Flügels verbunden ist, und diese Messung über die vorgegebene Anzahl X von Schließvorgängen des Flügels wiederholen, die einen Messzyklus definieren, und wenn in Schritt e eine Steuerung zur Änderung der ursprünglichen Schließgeschwindigkeit gesteuert wird:
- den Mittelwert dieses Parameters für die vorgegebene Anzahl X von Schließvorgängen des Flügels berechnen;
- den Durchschnittswert dieses Parameters mit dem Basiswert vergleichen, um die Richtigkeit der Bedingung zu prüfen und die Abweichung zwischen diesen Werten zu bestimmen, und
- die anzuwendende Geschwindigkeitsänderungsdifferenz dV in Abhängigkeit von der Abweichung zwischen diesem Mittelwert und diesem Basiswert festlegen.

6. Verfahren nach einem der Ansprüche 1 bis 5, wobei eine maximale Schließgeschwindigkeit (Vmax) des Flügels, die nicht überschritten werden darf, definiert wird, **dadurch gekennzeichnet, dass** das Verfahren, wenn das Ergebnis der Relevanzprüfung einen Befehl zur Erhöhung der anfänglichen Schließgeschwindigkeit (Vi) des Flügels mit einer berechneten Geschwindigkeit Vm erzeugt, ferner die folgenden Schritte umfasst:
- einen Sicherheitstest durchführen, indem die berechnete veränderte Geschwindigkeit (Vm) mit einer für den Flügel zulässigen Höchstgeschwindigkeit (Vmax) verglichen wird, wobei die zulässige Höchstgeschwindigkeit (Vmax) vorgegeben ist, und
- eine Änderung der Öffnungsvorgangsdrehzahl (Vi) in Höhe der Höchstdrehzahl (Vmax) zu veranlassen, wenn die berechnete veränderte Drehzahl (Vm) die zulässige Höchstdrehzahl (Vmax) überschreitet.

7. Verfahren nach einem der Ansprüche 1 bis 6, **dadurch gekennzeichnet, dass** der Schritt b) bei einer Anzahl X aufeinander folgender Schließvorgänge des Flügels durchgeführt wird.

8. Motorunterstützungssystem für mindestens eine Kraftfahrzeugtür; das System, das mindestens einen Hauptstellantrieb für den Flügel oder für jeden Flügel umfasst; System, das ferner eine elektronische Steuereinheit umfasst, die so konfiguriert ist, dass sie die Öffnungs- und Schließvorgänge des oder der Türflügel unabhängig durch das oder die dem Türflügel zugeordneten Stellglieder steuert, wobei der Schließvorgang mit einer anfänglichen Schließgeschwindigkeit (Vi) durchgeführt wird, **dadurch gekennzeichnet, dass** das System ferner so konfiguriert ist, dass es ein Verfahren zur Anpassung der Schließgeschwindigkeit eines motorisierten Türflügels nach einem der Ansprüche 1 bis 7 durchführt, wobei das Verfahren die folgenden Schritte umfasst:
a) bei einem Schließvorgang eines Flügels die Richtigkeit mindestens einer vorgegebenen Bedingung für einen Parameter, der den Schließvorgang des Flügels kennzeichnet, zu bestimmen;
b) Schritt a für eine vorgegebene Anzahl X von Schließvorgängen des Flügels wiederholen, die einen Messzyklus definieren;
c) Zählen der Anzahl von Malen, mit der die in Schritt a geprüfte vordefinierte Bedingung auf diese Anzahl X von Schließvorgängen geprüft wird, und Berechnen einer Genauigkeit (Tx) der geprüften Bedingung auf diese Anzahl X von Schließvorgängen;
d) einen Relevanztest für die anfängliche Verschlussgeschwindigkeit (Vi) des Flügels durch Vergleich der in Schritt c ermittelten Wahrheitsrate (Tx) mit einem Referenzwert (Tref) oder einem Referenzwert durchführen; und
e) eine Änderung der Schließvorgangsgeschwindigkeit (Vi) in Abhängigkeit vom Ergebnis dieses Vergleichs steuern oder nicht.

9. System nach Anspruch 8, **dadurch gekennzeichnet, dass** es ferner umfasst:
- einen Flügelbewegungsgeschwindigkeitssensor, und dass die geprüfte Bedingung oder eine der geprüften Bedingungen eine Geschwindigkeitsbedingung ist, wobei die Bedingung erfüllt ist, wenn die gemessene Schließgeschwindigkeit des Flügels kleiner oder gleich einem vorgegebenen Basiswert ist, wobei vorzugsweise der Basiswert die anfängliche Schließgeschwindigkeit (Vi) ist; und/oder
- einen Kraftaufnehmer, der so konfiguriert ist, dass er den Druck misst, der von der Klappe auf die Fahrzeugstruktur beim Schließen der Klappe ausgeübt wird, und dass die geprüfte Bedingung oder eine der geprüften Bedingungen eine Druckbedingung ist, wobei die Bedingung erfüllt ist, wenn die gemessene Kraft kleiner oder gleich einem vorgegebenen Basiswert ist; und/oder
- ein Dehnungsmessstreifen, der an einem der Hauptstellglieder oder am Hilfsstellglied am Ende des Schließvorgangs angeordnet ist, und dass die oder eine der geprüften Bedingungen eine Belastungsbedingung an mindestens einem Stellglied ist, wobei die Bedingung erfüllt ist, wenn die gemessene Kraft kleiner oder gleich einem vorgegebenen Basiswert ist; und/oder
- ein im Fahrgastraum angeordneter Drucksensor, bei dem der oder eine der geprüften Bedingungen eine Überdruckbedingung im Fahrgastraum ist, die erfüllt ist, wenn der gemessene Überdruck kleiner oder gleich einem vorgegebenen Basiswert ist; und/oder
- Mittel zur Messung des Stromverbrauchs, der beim Schließen des Flügels verwendet wird, und dass die geprüfte(n) Bedingung(en) eine Stromverbrauchsbedingung ist/sind, wobei die Bedingung erfüllt ist, wenn der Stromverbrauch größer oder gleich einem vorgegebenen Basiswert ist; und/oder
- ein Sensor für das Geräusch, das durch das Klopfen des Flügels beim Schließen durch die motorisierten Mittel erzeugt wird, und dass die geprüfte Bedingung oder eine der geprüften Bedingungen eine Geräuschbedingung ist, wobei die Bedingung erfüllt ist, wenn der erfasste Geräuschpegel unter einem vorgegebenen Basiswert liegt; und/oder
- ein Schließendbetätiger, und dass die oder mindestens eine geprüfte Bedingung eine Bedingung für das Eingreifen eines Schließendbetätigers beim Schließen des Flügels ist, wobei die Bedingung erfüllt ist, wenn der Schließendbetätiger zum Schließen des Flügels eingreift.

10. Kraftfahrzeug mit mindestens einem Flügel, dessen Schließen durch motorisierte Mittel steuerbar ist, wobei das Fahrzeug **dadurch gekennzeichnet ist, dass** es ein motorisiertes Unterstützungssystem mindestens eines Flügels nach einem der Ansprüche 8 oder 9 umfasst.

## Claims

1. Method for adapting the closing speed of a motorized leaf, the leaf being moved between an open position and a closed position by means of a motorized assistance system, the method comprising the following steps:
a) determine, during a closing operation of a leaf, the veracity of at least one predefined condition relating to a parameter characterizing the closing operation of the leaf, the closing operation being carried out at an initial closing speed Vi;
b) repeat step a) over a predetermined number X of closing operations of said leaf, defining a measurement cycle,
c) count the number of times the predefined condition tested in step a) is verified on said number X of closing operations, and calculate a veracity rate (Tx) of said predefined condition tested on said number X of closing operations;
d) perform a suitability test of the opening initial closing speed (Vi) by comparing the veracity ratio (Tx) determined in step c) with a reference ratio (Tref) or a reference interval; and
e) whether to control a change in the initial closing speed (Vi) according to the result of this comparison.

2. Method according to Claim 1, **characterized in that** it makes it possible, in step e), to control a change in the initial closing speed (Vi) when the rate of veracity (Tx) determined in step c) is less than or greater than the reference rate (Tref) or the reference interval, preferably the method makes it possible to control a decrease in the initial closing speed (Vi) of the leaf when the rate of veracity (Tx) determined is less than the reference rate (Tref) or the reference interval.

3. Method according to one of Claims 1 or 2, **characterized in that** the predefined condition or conditions tested are selected from:
- a speed condition, the condition being met when the measured closing speed of the leaf is less than or equal to a predetermined base value, preferably the base value is the initial closing speed (Vi); and/or
- a pressure condition, the condition being met when the measured force is less than or equal to a predetermined base value; and/or
- a force condition at at least one actuator, the condition being met when the measured force is less than or equal to a predetermined base value; and/or
- an overpressure condition in the passenger compartment, the condition being met when the overpressure measured is less than or equal to a predetermined base value; and/or
- an electrical power consumption condition, the condition being met when the electrical power consumption is greater than or equal to a predetermined base value; and/or
- a noise condition, the condition being met when the detected noise level is less than a predetermined base value.

4. Method according to claim 1 to 3, **characterized in that** the or at least one condition tested is a condition of intervention of an end-of-closure actuator when closing the leaf, the condition being fulfilled when said end-of-closure actuator intervenes to close said leaf.

5. A method according to claim 1 to 4 **characterized by** further comprising the following steps:
- further measure in step a), the value of the parameter associated with the tested predefined condition or at least one of the tested predefined conditions during the closing operation of the leaf and repeat this measurement on the predetermined number X of closing operations of said leaf defining a measurement cycle, and when a command to modify the initial closing speed is commanded in step e):
- calculate the average value of this parameter on the predetermined number X of closing operations of the door,
- compare the mean value of this parameter to the value chosen as the base value for testing the veracity of the condition, and determine the deviation between these values, and
- define the differential dV for modifying the speed Vi to be applied as a function of the difference between said mean value and said base value.

6. Method according to one of claims 1 to 5, wherein a maximum closing speed (Vmax) of the leaf not to be exceeded is defined, the method being **characterized in that** when the relevance test result gives rise to a command to increase the initial closing speed (Vi) of the leaf at a calculated speed Vm, the method further comprises the following steps:
- carry out a safety test by comparing the calculated modified speed (Vm) with a maximum speed (Vmax) allowed for the leaf, said maximum speed (Vmax) allowed being predetermined, and
- order a change in the opening initial closing speed (Vi) equal to the maximum speed (Vmax) when the calculated modified speed (Vm) is higher than the maximum speed (Vmax) allowed.

7. Method according to one of Claims 1 to 6, **characterized in that** step b) is carried out on a number X of successive closing operations of the leaf.

8. Motorized assistance system for at least one opening of a motor vehicle; the system comprising at least one main actuator for the or each leaf; the system further comprising an electronic control unit configured to control the opening and closing operations of the one or more leaf independently by means of the one or more actuators associated with said leaf, the closing operation being carried out at an initial closing speed (Vi), the system being **characterized in that** it is further configured to implement a method of adapting the closing speed of a motorized leaf according to one of claims 1 to 7, the method comprising the following steps:
a) determine, during a closing operation of a leaf, the veracity of at least one predefined condition relating to a parameter characterizing the closing operation of the leaf;
b) repeat step a) over a predetermined number X of closing operations of said leaf, defining a measurement cycle,
c) count the number of times the predefined condition tested in step a) is verified on said number X of closing operations, and calculate a veracity rate (Tx) of the condition tested on said number X of closing operations;
d) perform a suitability test of the opening initial closing speed (Vi) by comparing the veracity ratio (Tx) determined in step c) with a reference ratio (Tref) or a reference interval; and
e) whether to control a change in the initial closing speed (Vi) according to the result of this comparison.

9. The system of claim 8, **characterized by** further comprising:
- a speed sensor for the movement of the leaf, and in that one or more of the conditions tested is a speed condition, the condition being met when the measured closing speed of the leaf is less than or equal to a predetermined base value, preferably the base value is the initial closing speed (Vi); and/or
- a force sensor configured to measure the pressure applied by the door to the vehicle structure when the door is closed, and in that one or more of the conditions tested is a pressure condition, the condition being met when the measured force is less than or equal to a predetermined base value; and/or
- a strain gage disposed on one of the main actuators or on the closing assist actuator, and in that one or more of the conditions tested is a force condition at at least one actuator, the condition being met when the measured force is less than or equal to a predetermined base value; and/or
- a pressure sensor arranged in the passenger compartment, and in that one or more of the conditions tested is an overpressure condition in the passenger compartment, the condition being met when the overpressure measured is less than or equal to a predetermined base value; and/or
- means for measuring the consumption of electric current used during the closing operation of the door, and in that one or more of the conditions tested is a condition of consumption of electric current, the condition being fulfilled when the consumption of electric current is greater than or equal to a predetermined base value; and/or
- a sensor for the noise generated by the slamming of the door when it is closed by the motorized means, and in that one or more of the conditions tested is a noise condition, the condition being met when the detected noise level is less than a predetermined base value; and/or
- an end-of-closure actuator, and in that the or at least one condition tested is a condition for an end-of-closure actuator to intervene when closing the leaf, the condition being fulfilled when said end-of-closure actuator intervenes to close said leaf.

10. Motor vehicle comprising at least one leaf whose closure can be controlled by motorized means, the vehicle being **characterized in that** it comprises a motorized assistance system of at least one leaf according to one of Claims 8 or 9.
